# EUROPÄISCHE PATENTSCHRIFT

(11) **EP 0 552 351 B1**
(45) Veröffentlichungstag und Bekanntmachung des Hinweises auf die Patenterteilung: **14.05.1997**
(21) Anmeldenummer: 92917123.9
(22) Anmeldetag: 10.08.1992
(51) Int. Cl.: G07F 7/06

(54) **VORRICHTUNG ZUR ÜBERPRÜFUNG DER KENNUNG EINES BECHERS BEI BECHERRÜCKNAHMEAUTOMATEN**
DEVICE FOR CHECKING CUP IDENTIFICATION MARKS IN AUTOMATIC CUP RETURN MACHINES
DISPOSITIF DE CONTROLE DE SIGNES D'IDENTIFICATION DE GOBELETS DANS DES AUTOMATES DE REPRISE DE GOBELETS

(30) Priorität: 08.08.1991 DE 4126258
(43) Veröffentlichungstag der Anmeldung: 28.07.1993
(73) Patentinhaber: SCHIFFELHOLZ, Max, D-89312 Günzburg (DE)
(72) Erfinder: SCHIFFELHOLZ, Max, D-89312 Günzburg (DE)
(74) Vertreter: Fiener, Josef
(86) Internationale Anmeldenummer: EP9201820
(87) Internationale Veröffentlichungsnummer: WO9303461

(56) Entgegenhaltungen:
- FR-A- 2 580 418
- FR-A- 2 631 477
- FR-A- 2 645 305
- US-A- 4 245 731
- US-A- 4 248 334
- US-A- 4 248 389
- US-A- 4 316 533
- PATENT ABSTRACTS OF JAPAN vol. 1, no. 58 (E-24) 6. Juni 1977; & JP-A-520498

## Beschreibung

Die Erfindung betrifft eine Vorrichtung zur Überprüfung der Kennung eines Bechers zum Zweck der Becherannahme bei Becherrücknahmeautomaten. (Siehe z.B. FR-A-2580418 oder FR-A-2631477.)

Becherrücknahmeautomaten sollen einen Anreiz dafür schaffen, daß benutzte Becher, insbes. Trinkbecher, gesammelt und einer geordneten Abfallentsorgung und gegebenenfalls Abfallwiederverwertung zugeführt werden. Dazu werden die frischen Becher gegen ein Pfandgeld ausgegeben, das vom Becherrücknahmeautomaten bei Einwurf des benutzten Bechers erstattet wird. Um Mißbräuchen vorzubeugen, wird der Becher mit einer geeigneten Kennung ausgestattet. Die Annahme des benutzten Bechers durch den Becherrücknahmeautomaten oder zumindest die Pfandgeldrückgabe erfolgt dann nur, wenn es sich tatsächlich um einen Becher mit der richtigen Kennung handelt und die Kennung vom Becherrücknahmeautomaten als richtig erkannt worden ist. Damit sich ein solches Entsorgungssystem in der Praxis durchsetzen kann, muß die im Becherrücknahmeautomaten vorzusehende Vorrichtung zur Überprüfung der Kennung des Bechers und zur Becherannahme nicht nur betriebssicher arbeiten, sondern auch einen möglichst einfachen und kostensparenden konstruktiven Aufbau besitzen, damit das Aufstellen solcher Automaten kostenmäßig erschwinglich und vertretbar ist. - Eine diese Bedingungen erfüllende Vorrichtung der eingangs genannten Art zu schaffen, liegt der Erfindung als Aufgabe zugrunde.

Die nach der Erfindung diese Aufgabe lösende Vorrichtung ist gekennzeichnet durch einen den Becher aufnehmenden Führungszylinder mit oben und unten offenen Stirnseiten und einem im Mantel des Führungszylinders vorgesehenen Fenster, weiter durch mindestens eine außerhalb des Führungszylinders dicht am Fenster angeordnete Reflexlichtschranke mit durch das Fenster in den Innenraum des Führungszylinders gerichtetem Erfassungsbereich, ferner durch eine elektrisch an die Reflexlichtschranke angeschlossene Signalverarbeitungsschaltung, welche die auf dem Becher befindliche und von der Reflexlichtschranke erfaßte Kennung auswertet, und durch ein Fangglied und ein Positionierglied, die beide in Richtung der Achse des Führungszylinders unterhalb des Fensters, mit zwischen dem Fenster und dem Fangglied liegendem Positionierglied, und in der axialen Projektion diametral gegenüber dem Fenster angeordnet sowie durch je ein eigenes steuerbares Antriebsorgan in den Innenraum des Führungszylinders hinein- und/oder aus ihm herausverstellbar sind, wobei im in den Innenraum hineinverstellten Zustand das Fangglied eine das Durchfallen des Bechers durch den Führungszylinder verhindernden Anschlag für den Becherrand bildet und das Positionierglied den auf dem Fangglied gehaltenen Becher mit der Becherwand gegen den Rand des Fensters legt.

Die durch die Erfindung erreichten Vorteile bestehen zunächst in der Verwendung von Reflexlichtschranken mit zugehörigen Signalverarbeitungsschaltungen, die zum Abfragen von Kennungen an Kennungsträgern preiswert auf dem Markt verfügbar sind, allerdings voraussetzen, daß der Kennungsträger dicht an die Reflexlichtschranke angenähert werden kann. Im Rahmen der Erfindung wird diese Voraussetzung mit Hilfe des Fangglieds und des Positionierglieds erfüllt, durch die der Becher im Führungszylinder in Richtung gegen das Fenster verkippt und mit seinem die Kennung tragenden Mantel gegen den Rand des Fensters gelegt wird, was die Kennung in sehr geringen Abstand von der Reflexlichtschranke bringt, so daß eine sichere Kennungsabfrage möglich wird. Ein weiterer Vorteil ergibt sich dadurch, daß der Führungszylinder in Verbindung mit dem Fangglied nur dann die Becherannahme ermöglicht, wenn der Becher eine durch den Führungszylinder und das Fangglied bestimmte Lage und Ausrichtung besitzt, in der die weitere Behandlung des Bechers, insbes. die Stapelung der Becher zu platzsparenden Becherstangen, erleichtert wird. Eine in diesem Zusammenhang besonders vorteilhafte Ausführungsform ist dadurch gekennzeichnet, daß die Reflexlichtschranke und das Fangglied in Achsenrichtung des Führungszylinders einen Abstand voneinander aufweisen, der bei auf dem Fangglied gehaltenem Becher die Becherkennung nur dann in der Höhe der Reflexlichtschranke liegen läßt, wenn der Becher sich mit abwärts gerichteter Bechermündung im Führungszylinder befindet, und daß unter dem Führungszylinder ein Stapelschacht vorgesehen ist, der die nach Freigabe durch das Fangglied nach unten aus dem Führungszylinder fallenden Becher zur Bildung eines Becherstapels aufnimmt. Durch die Annahme der Becher nur mit abwärts gerichteter Mündung wird nicht nur erreicht, daß u. U. im Becher zurückgebliebener Becherinhalt auslaufen und in einer geeignet angeordneten Sammelschale aufgefangen werden kann, sondern daß die angenommenen Becher bei dem Eintritt in den Stapelschacht auch alle dieselbe Ausrichtung aufweisen und daher unmittelbar inund übereinander gestapelt werden können. Noch ein weiterer Vorteil ist darin zu sehen, daß das durch das Ergebnis der Kennungsabfrage gesteuerte Fangglied die Becherannahme bewirkt, so daß bei negativem Abfrageergebnis der nicht angenommene Becher im Führungszylinder weiter durch das Fangglied gehalten bleibt und von Hand wieder herausgenommen und erforderlichenfalls in umgekehrter, dann richtiger Ausrichtung wieder in den Führungszylinder eingesetzt werden kann.

Eine bevorzugte Ausführungsform ist dadurch gekennzeichnet, daß das Fangglied ein in Richtung seiner Achse verstellbarer Stift ist, der in einer durch die Achse des Führungszylinders und durch die Öffnung des Fensters gehenden Ebene verläuft, und das Antriebsorgan für das Fangglied als ein den Stift in seiner Längsrichtung beaufschlagender Linearmotor ausgebildet ist, der das Fangglied gegen die Kraft einer Feder, die das Fangglied in seiner in den Innenraum des Führungszylinders hineinverstellten Lage hält, aus dem Innenraum zurückzieht. Entsprechendes empfiehlt sich bezüglich des Positionierglieds, daß also das Positionierglied ein in Richtung seiner Achse verstellbarer Stift ist, der in einer durch die Achse des Führungszylinders und durch die Öffnung des Fensters gehenden Ebene verläuft, und das Antriebsorgan für das Positionierglied als ein den Stift in seiner Längsrichtung beaufschlagender Linearmotor ist, der das Positionierglied gegen die Kraft einer Feder, die das Positionierglied in seiner aus dem Innenraum des Führungszylinders herausverstellten Lage hält, in den Innenraum hineinverstellt. Für das Anlegen des Bechers gegen den Rand des Fensters ist es günstig, wenn gemäß einem weiteren Vorschlag das Fangglied bzw. das Positionierglied mit dem führungszylinderseitigen Stiftende abwärts geneigt ist, wobei die Stiftachse mit der Horizontalen einen Winkel von etwa 10° einschließt. Zweckmäßigerweise sind die Antriebsorgane für das Fangglied und das Positionierglied elektrisch betriebene Zugmagnete. Außerdem empfiehlt es sich, daß bei stiftartiger Ausbildung sowohl des Fangglieds als auch des Positionierglieds die Achsen beider Stift in gemeinsamer Ebene und parallel zueinander verlaufen.

Ist die Kennung eines Bechers stellenweise beschädigt oder verschmutzt, kann die Kennungsabfrage leicht zu einem für die Becherannahme negativen Ergebnis führen, wenn der Becher gerade so in den Führungszylinder gelangt ist, daß die beschädigte oder verschmutzte Kennungsstelle gegenüber der Reflexlichtschranke liegt. Eine diese Gefahr vermeidende und daher besonders bevorzugte Ausführungsform der Erfindung ist dadurch gekennzeichnet, daß der Führungszylinder eine Einrichtung zum Verdrehen des auf dem Fangglied gehaltenen und vom Positionierglied gegen den Fensterrand gelegten Bechers um die Becherachse aufweist, wobei zwischen dem Fensterrand und dem in den Innenraum des Führungszylinders hineinverstellten Positionierglied ein lichter Abstand besteht, der dem dazwischen befindlichen Becher ein geringes freies, seine Drehbewegung ermöglichendes Radialspiel läßt, und daß die Abfrage der Becherkennung durch die Reflexlichtschranke und Signalverarbeitungsschaltung während der Becherdrehung wiederholbar ist. Der Vorteil besteht darin, daß die Kennung mehrfach und an verschiedenen Stellen des Becherumfangs abgefragt wird. Erst wenn auch diese Wiederholungen der Kennungsabfrage nicht zum Erfolg führen, wird die Becherannahme oder die Pfandgeldrückgabe endgültig verweigert.

Die Drehung des Bechers kann auf überraschend einfache Weise durch einen Stößel erfolgen, der in seiner Längsrichtung aus einer aus dem Innenraum des Führungszylinders zurückgezogenen Stellung wiederholt stoßweise in den Innenraum bis jeweils zum Anschlag des Stößelkopfes gegen den Bechermantel vorverstellbar ist, wobei der Stößel in Umfangsrichtung des Führungszylinders mit Abstand neben dem Positionierglied und etwa in gleicher Höhe mit ihm angeordnet ist. Der Stößel erzeugt beim Schlag gegen die Becherwand elastische Verformungen des im übrigen am Rand des Fensters und dem Positionierglied zur Anlage kommenden Bechermantels. Diese Verformungen federn beim Zurückspringen des Stößels wieder in die Becherausgangsform zurück, was offenbar die Ursache für ein von Stoß zu Stoß schrittweises Verdrehen des Bechers bildet, wobei die Drehrichtung des Bechers gegen die Schlagrichtung des Stößels gerichtet ist. Diese Art der Becherverdrehung funktioniert in der Praxis jedenfalls dann gut, wenn der Stößel in einer zur Achse des Führungszylinders parallelen Ebene verläuft, welche die Ebene, die durch die Achse des Führungszylinders und die öffnung des Fensters geht, zwischen der Achse des Führungszylinders und dem Rand des Fensters schneidet. Besonders optimale Ergebnisse für die Becherdrehung erhält man allerdings in dem Grenzfall, daß die die Achse des Stößels enthaltende Ebene durch die Achse des Führungszylinders geht. Zweckmäßigerweise schließen dann bei stiftförmig ausgebildetem Fang- und Positionierglied die von deren Stiftachsen aufgespannte Ebene und die die Achse des Stößels enthaltende Ebene einen Winkel von 30° miteinander ein. Überdies sollte der Stößel in gleicher Weise gegen die Horizontale geneigt sein wie das Fang- und das Positionierglied, wobei die Stößelachs etwa senkrecht auf der Achse des gegen den Rand des Fensters gelegten Bechers steht. Im übrigen ist zweckmäßigerweise der Stößel in der aus dem Innenraum des Führungszylinders zurückgezogenen Stellung durch eine Feder gehalten, gegen deren Kraft der Stößel durch einen elektrischen Magnetantrieb gegen den Becher vorgestoßen wird. Insbes. kann der Magnetantrieb als Zugmagnet arbeiten.

Um die Kennungsabfrage Bechern anpassen zu können, die die Kennung in verschiedener Höhe an der Becherwand tragen, empfiehlt es sich, daß sich das Fenster in Richtung der Achse des Führungszylinders über einen Teil der Becherhöhe erstreckt und die Reflexlichtschranke in dieser Richtung über die Höhe des Fensters verstellbar ist. Im übrigen ist es zweckmäßig, daß die Reflexlichtschranke mehrere, mindestens zwei in Achsenrichtung des Führungszylinders übereinander liegende Lesespuren für die Kennungsabfrage aufweist. Dies ermöglicht zahlreiche Varianten der Kennung wie auch der Differenzierung zwischen ihnen bei der Becherabfrage, so daß - auch in Verbindung mit der Verstellung der Reflexlichtschranke in Richtung der Becherhöhe - die Kennungsabfrage unschwer auf unterschiedliche Becherkennungen ein- bzw. umgestellt werden kann.

Im folgenden wird die Erfindung an einem in der Zeichnung dargestellten Ausführungsbeispiel näher erläutert; es zeigen:
- Fig. 1: eine Vorderansicht eines Becherrücknahmeautomaten,
- Fig. 2: den Schnitt II - II in Fig. 1,
- Fig. 3: den Schnitt III - III in Fig. 2,
- Fig. 4: den Schnitt IV - IV in Fig. 3,
- Fig. 5: den Schnitt V - V in Fig. 3,
- Fig. 6: das in Fig. 3 mit VI bezeichnete Detail in einem anderen Betriebszustand, und
- Fig. 7: einen Becher in Seitenansicht mit einer Vorderansicht der Reflexlichtschranke in Richtung des Pfeiles VII in Fig. 6.

Der in den Fig. 1 und 2 dargestellte Becherrücknahmeautomat 2 besitzt einen Bechereinwurfraum 1, der durch eine Schiebetür 3 nach außen verschließbar ist. Für einen eingeworfenen und aufgrund seiner Kennung 4 (vgl. die Fig. 4, 5 und 7) vom Becherrücknahmeautomaten 2 als richtig erkannten und angenommenen Becher 5 erfolgt eine Pfandgeldrückgabe; das Pfandgeld kann der Rückgabeöffnung 6 entnommen werden. An den Boden 7 des Bechereinwurfraumes 1 schließt sich ein den Becher 5 aufnehmender Führungszylinder 8 an, der nach oben zum Bechereinwurfraum 1 und nach unten hin offen ist. Unterhalb des Führungszylinders 8 ist ein Stapelschacht 9 vorgesehen, in dem die aus dem Führungszylinder 8 nach unten herausfallenden Becher 5 zu Becherstangen 5'' gestapelt werden. Ist der Stapelschacht 9 gefüllt, wird die Becherstange 5'', die etwa 38 Becher umfassen kann, seitlich aus dem Stapelschacht 9 in einen Sammelraum 10 ausgestoßen, was auf verschiedene Weise geschehen kann und hier nicht näher beschrieben wird.

Im Mantel des Führungszylinders 8 ist ein Fenster 11 vorgesehen, an dessen Außenseite dicht am Führungszylinder 8 eine Reflexlichtschranke 12 angeordnet ist, deren Erfassungsbereich durch das Fenster 11 in den Innenraum 13 des Führungszylinders 8 reicht. Die Reflexlichtschranke 12 besitzt dicht nebeneinander angeordnet ein Lichtsende- und ein Lichtempfangselement. Letzteres empfängt den im Erfassungsbereich von der Kennung reflektierten Teil des vom Sendeelement ausgesandten Lichtes. Die Reflexlichtschranke 12 ist elektrisch an eine lediglich in Fig. 7 schematisch angedeutete Signalverarbeitungsschaltung 14 angeschlossen, welche bei im Führungszylinder 8 befindlichem und mit der Kennung 4 gegen den Fensterrand 15 gelegten Becher 5 die von der Reflexlichtschranke 12 erfaßte Kennung 4 auswertet und in noch zu beschreibender Weise dem als richtig erkannten Becher 5 den Durchtritt durch den Führungszylinder 8 und die Pfandgeldrückgabe freigibt. Im Fall einer falschen oder überhaupt fehlenden Kennung 4 dagegen bleibt der Becher 5 im Führungszylinder 1 gehalten und muß von Hand herausgenommen und gegebenenfalls umgedreht werden, damit er die für die Stapelung der Becher 5 im Stapelschacht 9 erforderliche Ausrichtung erhält. Wird auch dann der Becher 5 nicht als richtig erkannt, erfolgt jedenfalls keine Pfandrückgabe.

Den Durchtritt des Bechers 5 durch den Führungszylinder 8 bestimmt ein in Richtung der Achse 16 des Führungszylinders 8 unterhalb des Fensters 11 und in der axialen Projektion diametral gegenüber dem Fenster 11 angeordnetes Fangglied 17, das durch ein von der Signalverarbeitungsschaltung 14 steuerbares Antriebsorgan 18 in den Innenraum 13 des Führungszylinders 8 hinein- und wieder aus ihm herausverstellbar ist, wobei im in den Innenraum 13 hineinverstellten Zustand das Fangglied 17 einen das Durchfallen des Bechers 5 durch den Führungszylinder 8 verhindernden Anschlag für den Becherrand 19 bildet. Die dem Fenster 11 und der Reflexlichtschranke 12 diametral gegenüber liegende Anordnung des Fangglieds 17 hat zur Folge, daß der in den Führungszylinder 8 eingeworfene Becher 5 gegen die Wand des Führungszylinders 8 im Bereich des Fensters 11 und der Reflexlichtschranke 12 kippt, wie dies aus den Fig. 4 und 5 ersichtlich ist. Dieses Kippen des Bechers 5 und Anlegen der die Kennung 4 tragenden Becherwand gegen den Rand 15 des Fensters 11 wird überdies durch ein Positionierglied 20 gewährleistet, das in Richtung der Führungszylinderachse 16 zwischen dem Fangglied 17 und der Reflexlichtschranke 12 und in der axialen Projektion ebenfalls diametral gegenüber dem Fenster 11 angeordnet und durch ein eigenes Antriebsorgan 21 in den Innenraum 13 des Führungszylinders 8 hinein- und aus ihm herausverstellbar ist, wobei im in den Innenraum 13 hineinverstellten Zustand das Positionierglied 20 den auf dem Fangglied 17 gehaltenen Becher 5 mit der Becherwand gegen den Rand 15 des Fensters 11 legt, wie dies in den Fig. 4 und 5 gezeigt ist. Dadurch befindet sich die Kennung 4 des Bechers 5 dicht an der Reflexlichtschranke 12, so daß eine sichere Kennungserfassung und -abfrage erfolgen kann.

Im einzelnen ist das Fangglied 17 ein in Richtung seiner Achse 17' verstellbarer Stift, der in einer durch die Achse 16 des Führungszylinders 8 und durch die Öffnung des Fensters 11 gehenden Durchmesserebene 22 verläuft. Das Antriebsorgan 18 für das Fangglied 17 ist als ein den Stift in seiner Längsrichtung beaufschlagender Magnetantrieb ausgebildet. Das Fangglied 17 steht unter der Kraft einer in der Zeichnung nicht dargestellten Feder, die es in seiner in den Innenraum 13 des Führungszylinders 8 hineinverstellten Lage gegen einen geeignet vorgesehenen, in der Zeichnung ebenfalls nicht dargestellten Anschlag hält. Gegen die Kraft dieser Feder zieht der Magnetantrieb das Fangglied 17 aus dem Innenraum 13 zurück. Entsprechend ist auch das Positionierglied 20 ein in Richtung seiner Achse 20' verstellbarer Stift, der ebenfalls in der durch die Achse 16 des Führungszylinders 8 und durch die Öffnung des Fensters 11 gehenden Durchmesserebene 22 verläuft.

Sein Antriebsorgan 21 ist ebenfalls ein den Stift in seiner Längsrichtung beaufschlagender Magnetantrieb, der das Positionierglied 20 gegen die Kraft einer wiederum nicht dargestellten Feder in den Innenraum 13 hineinverstellt, wobei die Feder das Positionierglied 20 in seiner aus dem Innenraum 13 des Führungszylinders 8 herausverstellten Lage hält. Das Fangglied 17 und das Positionierglied 20 sind mit dem der Achse 16 des Führungszylinders 8 zugewandten Stiftende abwärts geneigt, wobei die Stiftachse 17', 20' mit der Horizontalen einen Winkel 23 von etwa 10° einschließt und im wesentlichen senkrecht auf der Achse 5' des gegen den Fensterrand 15 gekippten Bechers 5 steht. Die Antriebe 18, 21 sind als elektrisch betriebene Zugmagnete ausgebildet. Die Stiftachsen 17', 20' sowohl des Fangglieds 17 als auch des Positionierglieds 20 liegen in der gemeinsamen Ebene 22 parallel zueinander.

Weiter ist am Führungszylinder 8 ein Stößel 24 vorgesehen, mit dem es möglich ist, den auf dem Fangglied 17 gehaltenen und vom Positionierglied 20 gegen den Fensterrand 15 gelegten Becher 5 um die Becherachse 5' in Drehung zu versetzen, wobei das Positionierglied 20 allerdings nur soweit in den Innenraum 13 des Führungszylinders 8 vorsteht, daß zwischen dem Fensterrand 15 und dem Stiftende 20'' des Positionierglieds 20 ein lichter Abstand besteht, der dem dazwischen befindlichen Becher 5 ein geringes freies, seine Drehbewegung ermöglichendes Radialspiel läßt. Die Abfrage der Becherkennung 4 durch die Reflexlichtschranke 12 und Signalverarbeitungsschaltung 14 wird während der Becherdrehung mehrfach wiederholt, so daß sich eine sichere Kennungsabfrage auch dann ergibt, wenn die Kennung 4 stellenweise entlang dem Becherumfang beschädigt oder verschmutzt sein sollte. Das Verdrehen des Bechers 5 mit Hilfe des Stößels 24 wird dadurch erreicht, daß der Stößel 24 aus einer aus dem Innenraum 13 des Führungszylinders 8 zurückgezogenen Stellung wiederholt stoßweise in den Innenraum 13 bis jeweils zum Anschlag des Stößelkopfes 25 gegen den Bechermantel vorverstellt wird. Der Stößel 24 ist in Umfangsrichtung des Führungszylinders 8 neben und in etwa gleicher Höhe mit dem Positionierglied 20 angeordnet. Der Stößel 24 verläuft in einer zur Achse 16 des Führungszylinders 8 parallelen Ebene 26, die die durch die Achse 16 des Führungszylinders 8 und die Öffnung des Fensters 11 gehende Durchmesserebene 22 im Bereich zwischen der Achse 16 des Führungszylinders 8 und dem Rand 15 des Fensters 11 schneiden kann. Besonders gute Ergebnisse bezüglich der Becherdrehung ergeben sich allerdings in dem Grenzfall, daß die die Achse 24' des Stößels 24 enthaltende Ebene 26 durch die Achse 16 des Führungszylinders 8 geht, der Stößel 24 also ebenfalls in einer Durchmesserebene verläuft, wobei diese Ebene 26 mit der durch die Stiftachsen 17', 20' des Fang- und Positioniergliedes 17, 20 bestimmten Durchmesserebene 22 einen Winkel 27 von 30° einschließt. Der Stößel 24 ist im übrigen in gleicher Weise gegen die Horizontale geneigt wie das Fang- und das Positionierglied 17, 20, so daß die Stößelachse 24' ebenfalls einen Winkel 28 von etwa 10° mit der Horizontalen bildet und etwa senkrecht auf der Achse 5' des gegen den Rand 15 des Fensters 11 gelegten Bechers 5 steht. Der Stößel 24 ist in der aus dem Innenraum 13 des Führungszylinders 8 zurückgezogenen Stellung durch eine wiederum nicht dargestellte Feder gehalten und wird gegen deren Kraft durch einen elektrischen Magnetantrieb 29, insbes. Zugmagnet, gegen den Becher 5 vorgestoßen, wobei die vordere Endstellung des Stößels 24 durch einen in der Zeichnung nicht dargestellten Anschlag begrenzt ist. Diese vordere Endstellung ist so gewählt, daß der Stößel 24 die Becherwandung elastisch verformt, wobei der Becher 5 einerseits am Positionierglied 20, andererseits an der Wand des Führungszylinders 8 etwa im Bereich des Fensters 11 abgestützt ist. Springt der Stößel 24 nach dem Stoß gegen den Becher 5 zurück, federt die Becherwandung elastisch in ihre Ausgangsform zurück, wobei sich überraschenderweise eine Drehung des Bechers 5 in Richtung des in Fig. 3 eingetragenen Pfeiles 30, also der Schlagrichtung des Stößels 24 entgegen gerichtet, ergibt. Entsprechend den aufeinander folgenden Stößelschlägen ergibt sich eine schrittweise Becherdrehung, die unter typischen Praxisbedingungen einer Bewegung des Bechermantels in Umfangsrichtung im Bereich des Fensters 11 um beispielsweise 3 bis 5 mm beträgt.

Das Fenster 11 erstreckt sich in Richtung der Achse 16 des Führungszylinders 8 über einen Teil der Becherhöhe und in dieser Richtung ist über die Höhe des Fensters 11 die Reflexlichtschranke 12 an einer Halterung 31 verstellbar. Die Reflexlichtschranke 12 kann daher auf verschieden hoch liegende Kennungsbereiche an den Bechern 5 eingestellt werden. Außerdem besitzt die Reflexlichtschranke 12 im Ausführungsbeispiel zwei in Achsenrichtung 16 des Führungszylinders 8 übereinander liegende Lesespuren 32 für die Becherkennung 4 mit jeweils eigenem Lichtsende- und Lichtempfangselement. Mit Hilfe dieser beiden Lesespuren 32 und der Höhenverstellbarkeit der Reflexlichtschranke 12 sowie durch Variationen in der Signalverarbeitung ist es im Ergebnis möglich, die Vorrichtung auf eine Vielzahl verschiedener Becherkennungen 4 umzustellen, so daß verschiedene Aufsteller von Becherrücknahmeautomaten 2 jeweils eigene Kennungen für ihre Becher benutzen können. Dabei ergibt sich insbes. die Möglichkeit, die Reflexlichtschranke 12 und das Fangglied 17 in Achsenrichtung 16 des Führungszylinders 8 so in Bezug aufeinander anzuordnen, daß die Becherkennung 4 nur dann von der Reflexlichtschranke 12 erfaßt werden kann, wenn der Becher 5 in der richtigen Stellung, im Ausführungsbeispiel also mit nach unten gerichteter Bechermündung, im Führungszylinder 8 gehalten ist, so daß er beim Abfallen in den Stapelschacht 9 unmittelbar gestapelt werden kann. Steht der Becher 5 in diesem Sinne falsch herum im Führungszylinder 8, so daß seine Stapelung nicht möglich wäre, erfolgt keine Freigabe des Bechers im Führungszylinder 8 und keine Pfandgeldrückgabe, so daß der Becher von Hand aus dem Führungszylinder 8 herausgenommen und in gedrehter Ausrichtung erneut in den Führungszylinder eingesetzt werden muß.

Im Ergebnis kann die Funktionsweise des Becherrücknahmeautomaten 2 kurz wie folgt beschrieben werden: Wird die Schiebetür 3 des Becherannahmeraums 1 geöffnet, wird das Positionierglied 20 aus dem Innenraum 13 des Führungszylinders 8 zurückgezogen, so daß der Becher 5 in den Führungszylinder 8 eingesetzt und durch das Fangglied 17 gehalten werden kann. Das Positionierglied 20 bewegt sich nach dem Schließen der Tür 3 gegen den Becher 5 in den Innenraum 13 des Führungszylinders 8 hinein und bringt den Becher 5 zur Anlage am Führungszylinder im Bereich des Fensters 11 und der Reflexlichtschranke 12. Die Reflexlichtschranke 12 wird zum Erfassen der Becherkennung 4 freigegeben, wozu die sonst die Reflexlichtschranke 12 abdeckende Blende 35 durch einen Zugmagnet 36 in die in Fig. 6 gezeigte Lage zurückgezogen wird. Wird der Becher 5 bei der Kennungsabfrage nicht erkannt, beginnt der Stößel 24 gegen die Becherwand zu schlagen, worauf sich der Becher 5 dreht und die Kennungsabfrage mehrfach wiederholt wird, bis bei richtiger Kennung die Signalverarbeitungsschaltung 14 das Zurückziehen des Fanggliedes 17 aus dem Innenraum 13 des Führungszylinders 8 veranlaßt, so daß der Becher 5 nach unten aus dem Führungszylinder 8 in den Stapelschacht 9 hineinfallen kann. Gleichzeitig wird die Tür 3 zum Becherannahmeraum 1 kurzzeitig verriegelt, die Blende 35 der Reflexlichtschranke 12 wieder zurückgesetzt und die Pfandgelderstattung freigegeben. Wird dagegen der Becher 5 beim Verdrehen innerhalb einer vorgegebenen Zeitspanne, beispielsweise 10 Sekunden, nicht als richtig erkannt, leuchtet eine Kontrollampe auf, die anzeigt, daß der Becher 5 nicht angenommen wird und keine Pfandgeldrückgabe erfolgt.

## Patentansprüche

1. Vorrichtung zur Überprüfung der Kennung eines Bechers zum Zweck der Becherannahme bei Becherrücknahmeautomaten, gekennzeichnet durch einen den Becher (5) aufnehmenden Führungszylinder (8) mit oben und unten offenen Stirnseiten und einem im Mantel des Führungszylinders vorgesehenen Fenster (11), weiter durch mindestens eine außerhalb des Führungszylinders (8) dicht am Fenster (11) angeordnete Reflexlichtschranke (12) mit durch das Fenster (11) in den Innenraum (13) des Führungszylinders (8) gerichtetem Erfassungsbereich, ferner durch eine elektrisch an die Reflexlichtschranke (12) angeschlossene Signalverarbeitungsschaltung (14), welche die auf dem Becher (5) befindliche und von der Reflexlichtschranke (12) erfaßte Kennung (4) auswertet, und durch ein Fangglied (17) und ein Positionierglied (20), die beide in Richtung der Achse (16) des Führungszylinders (8) unterhalb des Fensters (11), mit zwischen dem Fenster (11) und dem Fangglied (17) liegendem Positionierglied (20), und in der axialen Projektion diametral gegenüber dem Fenster (11) angeordnet sowie durch je ein eigenes steuerbares Antriebsorgan (18, 21) in den Innenraum (13) des Führungszylinders (8) hinein-und/oder aus ihm herausverstellbar sind, wobei im in den Innenraum (13) hineinverstellten Zustand das Fangglied (17) einen das Durchfallen des Bechers (5) durch den Führungszylinder (8) verhindernden Anschlag für den Becherrand (19) bildet und das Positionierglied (20) den auf dem Fangglied (17) gehaltenen Becher (5) mit der Becherwand gegen den Rand (15) des Fensters (11) legt.

2. Vorrichtung nach Anspruch 1, dadurch gekennzeichnet, daß das Fangglied (17) ein in Richtung seiner Achse (17') verstellbarer Stift ist, der in einer durch die Achse (16) des Führungszylinders (8) und durch die Öffnung des Fensters (11) gehenden Ebene verläuft, und das Antriebsorgan (18) für das Fangglied (17) als ein den Stift in seiner Längsrichtung beaufschlagender Linearmotor ausgebildet ist, der das Fangglied (17) gegen die Kraft einer Feder, die das Fangglied in seiner in den Innenraum (13) des Führungszylinders (8) hineinverstellten Lage hält, aus dem Innenraum (13) zurückzieht.

3. Vorrichtung nach Anspruch 1 oder 2, dadurch gekennzeichnet, daß das Positionierglied (20) ein in Richtung seiner Achse (20') verstellbarer Stift ist, der in einer durch die Öffnung des Fensters (11) gehenden Ebene verläuft, und das Antriebsorgan (21) für das Positionierglied (20) als ein den Stift in seiner Längsrichtung beaufschlagender Linearmotor ist, der das Positionierglied (20) gegen die Kraft einer Feder, die das Positionierglied in seiner aus dem Innenraum (13) des Führungszylinders (8) herausverstellten Lage hält, in den Innenraum (13) hineinverstellt.

4. Vorrichtung nach Anspruch 2 oder 3, dadurch gekennzeichnet,daß das Fangglied (17) bzw. das Positionierglied (20) mit dem führungszylinderseitigen Stiftende abwärts geneigt ist, wobei die Stiftachse mit der Horizontalen einen Winkel (23) von etwa 10° einschließt.

5. Vorrichtung nach einem der Ansprüche 2 bis 4, dadurch gekennzeichnet, daß das Antriebsorgan (18, 21) ein elektrisch betriebener Zugmagnet ist.

6. Vorrichtung nach einem der Ansprüche 2 bis 5, dadurch gekennzeichnet, daß bei stiftartiger Ausbildung sowohl des Fanggliedes (17) als auch des Positioniergliedes (20) die Achsen (17', 20') beider Stifte in gemeinsamer Ebene (20) und parallel zueinander verlaufen.

7. Vorrichtung nach einem der Ansprüche 1 bis 6, dadurch gekennzeichnet, daß der Führungszylinder (8) eine Einrichtung zum Verdrehen des auf dem Fangglied (17) gehaltenen und vom Positionierglied (20) gegen den Fensterrand (15) gelegten Bechers (5) um die Becherachse (5') aufweist, wobei zwischen dem Fensterrand (15) und dem in den Innenraum (13) des Führungszylinders (8) hineinverstellten Positionierglied (20) ein lichter Abstand besteht, der dem dazwischen befindlichen Becher (5) ein geringes freies, seine Drehbewegung ermöglichendes Radialspiel läßt, und daß die Abfrage der Becherkennung (4) durch die Reflexlichtschranke (12) und Signalverarbeitungsschaltung (14) während der Becherdrehung wiederholbar ist.

8. Vorrichtung nach Anspruch 7, dadurch gekennzeichnet, daß die Einrichtung zum Verdrehen des Bechers (5) einen Stößel (24) aufweist, der in seiner Längsrichtung aus einer aus dem Innenraum (13) des Führungszylinders (8) zurückgezogenen Stellung wiederholt stoßweise in den Innenraum (13) bis jeweils zum Anschlag des Stößelkopfes (25) gegen den Bechermantel vorverstellbar ist, wobei der Stößel (24) in Umfangsrichtung des Führungszylinders (8) mit Abstand neben dem Positionierglied (20) und etwa in gleicher Höhe mit ihm angeordnet ist.

9. Vorrichtung nach Anspruch 8, dadurch gekennzeichnet, daß der Stößel (24) in einer zur Achse (16) des Führungszylinders (8) parallelen Ebene verläuft, welche die Ebene, die durch die Achse (16) des Führungszylinders (8) und die Öffnung des Fensters (11) geht, zwischen der Achse (16) des Führungszylinders (8) und dem Rand (15) des Fensters (11) schneidet.

10. Vorrichtung nach Anspruch 8, dadurch gekennzeichnet, daß die die Achse (24') des Stößels (24) enthaltende Ebene (26) durch die Achse (16) des Führungszylinders (8) geht.

11. Vorrichtung nach Anspruch 10, dadurch gekennzeichnet, daß bei stiftförmig ausgebildetem Fang- und Positionierglied (17, 20) die von deren Stiftachsen (17', 20') aufgespannte Ebene (22) und die die Achse (24') des Stößels (24) enthaltende Ebene (26) einen Winkel (27) von 30° miteinander einschließen.

12. Vorrichtung nach Anspruch 11, dadurch gekennzeichnet, daß der Stößel (24) in gleicher Weise gegen die Horizontale geneigt ist wie das Fang- und das Positionierglied (17, 20), wobei die Stößelachse (24') etwa senkrecht auf der Achse (5') des gegen den Rand (15) des Fenster (11) gelegten Bechers (5) steht.

13. Vorrichtung nach einem der Ansprüche 8 bis 12, dadurch gekennzeichnet, daß der Stößel (24) in der aus dem Innenraum (13) des Führungszylinders (8) zurückgezogenen Stellung durch eine Feder gehalten ist, gegen deren Kraft der Stößel (24) durch einen elektrischen Magnetantrieb (29) gegen den Becher (5) vorgestoßen wird.

14. Vorrichtung nach Anspruch 13, dadurch gekennzeichnet, daß der Magnetantrieb (29) als Zugmagnet arbeitet.

15. Vorrichtung nach einem der Ansprüche 1 bis 14, dadurch gekenzeichnet, daß sich das Fenster (11) in Richtung der Achse (16) des Führungszylinders (8) über einen Teil der Becherhöhe erstreckt und die Reflexlichtschranke (12) in dieser Richtung über die Höhe des Fensters (11) verstellbar ist.

16. Vorrichtung nach einem der Ansprüche 1 bis 15, dadurch gekennzeichnet, daß die Reflexlichtschranke (12) mehrere, mindestens zwei in Achsenrichtung (16) des Führungszylinders (8) übereinander liegende Lesespuren (32) für die Kennungsabfrage aufweist.

17. Vorrichtung nach einem der Ansprüche 1 bis 16, dadurch gekennzeichnet, daß die Reflexlichtschranke (12) und das Fangglied (17) in Achsenrichtung (16) des Führungszylinders (8) einen Abstand voneinander aufweisen, der bei auf dem Fangglied (17) gehaltenem Becher (5) die Becherkennung (4) nur dann in der Höhe der Reflexlichtschranke (12) liegen läßt, wenn der Becher (5) sich mit abwärts gerichteter Bechermündung im Führungszylinder (8) befindet, und daß unter dem Führungszylinder (8) ein Stapelschacht (9) vorgesehen ist, der die nach Freigabe durch das Fangglied (17) nach unten aus dem Führungszylinder (8) fallenden Becher (5) aufnimmt.

## Claims

1. A device for checking cup identification marks for the purposes of cup acceptance in automatic cup return machines, characterized by a guiding cylinder (8) receiving the cup (5), with upper and lower open ends and a window (11) provided in the sidewall of said guiding cylinder, further by at least one reflective light detector (12) arranged outside said guiding cylinder (8) close to said window (11), whose detection range extends through said window (11) into the inner space (13) of said guiding cylinder (8), further by a signal processing circuit (14) electrically connected to said reflective light detector (12), which evaluates the identification mark (4) located on said cup (5) and detected by said reflective light detector (12), and by a catching member (17) and a positioning member (20) which are both arranged in the direction of the axis (16) of said guiding cylinder (8) below said window (11), diametrally opposed in relation to said window (11) in the axial projection, with said positioning member (20) being located between said window (11) and said catching member (17), and which are both movable into and/or out of the inner space (13) of said guiding cylinder (8) each by its own controllable driving member (18, 21), wherein, in the condition of being positioned in said inner space (13), said catching member (17) forms a stop for the cup rim (19), preventing said cup (5) from falling through said guiding cylinder (8), and said positioning member (20) places said cup (5) held on said catching member (17) with the cup wall abutting the margin (15) of said window (11).

2. A device according to claim 1, characterized in that said catching member (17) is a rod movable in the direction of its axis (17'), which runs in a plane extending through the axis (16) of said guiding cylinder (8) and through the opening of said window (11), and the driving member (18) for said catching member (17) is formed as a linear motor acting on the rod in its longitudinal direction, which retracts said catching member (17) from said inner space (13) against the force of a spring, which holds said catching member in its position inserted into said inner space (13) of said guiding cylinder (8).

3. A device according to claim 1 or 2, characterized in that said positioning member (20) is a rod movable in the direction of its axis (20'), which runs in a plane extending through the opening of said window (11), and said driving member (21) for said positioning member (20) is a linear motor acting on the rod in its longitudinal direction and which inserts the positioning member into said inner space (13) against the force of a spring which holds the positioning member in its position retracted from said inner space (13) of said guiding cylinder (8).

4. A device according to claim 2 or 3, characterized in that the rod end at the guiding cylinder side of said catching member (17) or said positioning member (20), respectively, is inclined downwards, the rod axis making an angle (23) of about 10° to the horizontal.

5. A device according to any of claims 2 to 4, characterized in that said driving member (18, 21) is an electrically operated pull magnet.

6. A device according to any of claims 2 to 5, characterized in that with a rod-like construction of both said catching member (17) and said positioning member (20), the axes (17', 20') of both rods extend in a common plane (20) and in parallel to one another.

7. A device according to any of claims 1 to 6, characterized in that said guiding cylinder (8) comprises a device for rotating said cup (5) about the cup axis (5'), said cup (5) being held on said catching member (17) and tilted against said window margin (15) by said positioning member (20), wherein a clear space exists between said window margin (15) and said positioning member (20) inserted into said inner space (13) of said guiding cylinder (8), which clear space leaves a small amount of diametrical clearance for said cup (5) located therebetween, rendering possible its rotational movement, and in that the testing of said cup identification mark (4) by said reflective light detector (12) and signal processing circuit (14) is repeatable during cup rotation.

8. A device according to claim 7, characterized in that the device for rotating said cup (5) comprises a plunger (24) being movable in its longitudinal direction, with repeated knocking of plunger head (25) to its respective impact against the cup sidewall, from a position retracted from said inner space (13) of said guiding cylinder (8) into said inner space (13), said plunger (24) being spaced apart from said positioning member (20) in the peripheral direction of said guiding cylinder (8) and being arranged at approximately the same level therewith.

9. A device according to claim 8, characterized in that said plunger (24) runs in a plane which is parallel to the axis (16) of said guiding cylinder (8) and intersects the plane which passes through the axis (16) of said guiding cylinder (8) and the opening of said window (11), between the axis (16) of said guiding cylinder (8) and the margin (15) of said window (11).

10. A device according to claim 8, characterized in that plane (26) containing the axis (24') of said plunger (24) passes through the axis (16) of said guiding cylinder (8).

11. A device according to claim 10, characterized in that with rod-like catching and positioning members (17, 20), plane (22) defined by their rod axes (17', 20') and plane (26) containing the axis (24') of said plunger (24) form an angle (27) of 30° therebetween.

12. A device according to claim 11, characterized in that said plunger (24) is inclined to the horizontal in the same manner as said catching and positioning members (17, 20), said plunger axis (24') being directed approximately perpendicular to the axis (5') of said cup (5) applied against the margin (15) of said window (11).

13. A device according to any of claims 8 to 12, characterized in that in a position retracted from said inner space (13) of said guiding cylinder (8), said plunger (24) is held by a spring against the force of which said plunger (24) is struck forward against said cup (5) by an electromagnetic drive (29).

14. A device according to claim 13, characterized in that said magnet drive (29) operates as a pull magnet.

15. A device according to any of claims 1 to 14, characterized in that said window (11) extends in the direction of the axis (16) of said guiding cylinder (8) along part of the cup height and said reflective light detector (12) is adjustable in this direction along the height of said window (11).

16. A device according to any of claims 1 to 15, characterized in that said reflective light detector (12) comprises several, at least two, light tracks (32) lying one above the other in the axial direction (16) of said guiding cylinder (8) for testing the identification mark.

17. A device according to any of claims 1 to 16, characterized in that said reflective light detector (12) and said catching member (17) are so spaced from one another in the axial direction (16) of said guiding cylinder (8) that, with a cup (5) held on said catching member (17), the cup identification mark (4) is only positioned at the level of said reflective light detector (12) when said cup (5) is positioned in said guiding cylinder (8) with the mouth of the cup directed downwards, and in that a stacking shaft (9) is provided below said guiding cylinder (8) and receives the cup (5) falling down out of said guiding cylinder (8) after release of said catching member (17).

## Revendications

1. Dispositif pour contrôler le marquage d'un gobelet en vue de la réception du gobelet par des automates de recyclage de gobelets, **caractérisé** par un cylindre de guidage (8), recevant le gobelet (5) et présentant des côtés frontaux ouverts en haut et en bas et une fenêtre (11) prévue dans la surface extérieure du cylindre de guidage, également par au moins un barrage photoélectrique réflecteur (12), disposé tout contre la fenêtre (11) à l'extérieur du cylindre de guidage (8) et dont la plage de détection est dirigée dans l'espace intérieur (13) du cylindre de guidage (8) à travers la fenêtre (11), ainsi que par un montage (14) de traitement de signaux électriquement relié au barrage photoélectrique réflecteur (12), montage qui évalue le marquage (4) présent sur le gobelet (5) et détecté par le barrage photoélectrique réflecteur (12), et par un organe de retenue (17) et un organe de positionnement (20), qui sont tous deux disposés dans la direction de l'axe (16) du cylindre de guidage (8) en dessous de la fenêtre (11), avec l'organe de positionnement (20) situé entre la fenêtre (11) et l'organe de retenue (17), organes qui sont disposés diamétralement en vis-à-vis de la fenêtre (11) en projection axiale et qui, chacun par un propre organe d'entraînement asservissable (18, 21) peuvent être déplacés dans l'espace intérieur (13) du cylindre de guidage (8) et/ou hors de cet espace, l'organe de retenue (17) formant, à l'état déplacé dans l'espace intérieur (13), une butée pour le bord (19) du gobelet qui empêche le gobelet (5) de tomber dans le cylindre de guidage (8), et l'organe de positionnement (20) appliquant alors le gobelet (5), maintenu sur l'organe de retenue (17), contre le bord (15) de la fenêtre (11) par la paroi dudit gobelet.

2. Dispositif selon la revendication 1, **caractérisé** en ce que l'organe de retenue (17) est une broche déplaçable dans la direction de son axe (17'), broche qui s'étend dans un plan passant par l'axe (16) du cylindre de guidage (8) et par l'ouverture de la fenêtre (11), et l'organe d'entraînement (18) pour l'organe de retenue (17) est réalisé sous la forme d'un moteur linéaire sollicitant la broche dans sa direction longitudinale, moteur qui retire l'organe de retenue (17) de l'espace intérieur (13) du cylindre de guidage (8) contre la force d'un ressort qui maintient l'organe de retenue dans sa position déplacée dans l'espace intérieur (13).

3. Dispositif selon la revendication 1 ou 2, **caractérisé** en ce que l'organe de positionnement (20) est une broche déplaçable dans la direction de son axe (20'), broche qui s'étend dans un plan passant par l'ouverture de la fenêtre (11), et l'organe d'entraînement (21) pour l'organe de positionnement (20) est réalisé sous la forme d'un moteur linéaire sollicitant la broche dans sa direction longitudinale, moteur qui déplace l'organe de positionnement (20) dans l'espace intérieur (13) du cylindre de guidage (8) contre la force d'un ressort qui maintient l'organe de positionnement dans sa position déplacée hors de l'espace intérieur (13).

4. Dispositif selon la revendication 2 ou 3, **caractérisé** en ce que l'organe de retenue (17) ou, respectivement, l'organe de positionnement (20) est incliné vers le bas par l'extrémité de la broche située du côté du cylindre de guidage, l'axe de la broche formant un angle (23) d'environ 10° avec l'horizontale.

5. Dispositif selon une des revendications 2 à 4, **caractérisé** en ce que l'organe d'entraînement (18, 21) est un aimant d'attraction actionné électriquement.

6. Dispositif selon une des revendications 2 à 5, **caractérisé** en ce qu'avec une configuration du genre broche tant de l'organe de retenue (17) que de l'organe de positionnement (20), les axes (17', 20') des deux broches s'étendent dans un plan commun (20) et parallèlement entre eux.

7. Dispositif selon une des revendications 1 à 6, **caractérisé** en ce que le cylindre de guidage (8) présente un mécanisme pour faire tourner, autour de l'axe (5') du gobelet, le gobelet (5) maintenu sur l'organe de retenue (17) et appliqué contre le bord (15) de la fenêtre par l'organe de positionnement (20), un écartement étant présent entre le bord (15) de la fenêtre et l'organe de positionnement (20) déplacé dans l'espace intérieur (13) du cylindre de guidage (8), écartement qui laisse au gobelet (5), qui s'y trouve, un peu de jeu radial permettant son mouvement de rotation, et en ce que le contrôle du marquage (4) du gobelet par le barrage photoélectrique réflecteur (12) et le montage (14) de traitement de signaux peut être répété pendant la rotation du gobelet.

8. Dispositif selon la revendication 7, **caractérisé** en ce que le mécanisme pour faire tourner le gobelet (5) présente un poussoir (24) qui, à partir d'une position retirée hors de l'espace intérieur (13) du cylindre de guidage (8), peut être avancé dans sa direction longitudinale par à-coups, de façon répétée, jusqu'à ce que la tête (25) du poussoir vienne chaque fois buter contre la surface extérieure du gobelet, le poussoir (24) étant disposé, dans la direction circonférentielle du cylindre de guidage (8), à distance à côté de l'organe de positionnement (20) et environ à la même hauteur que ce dernier.

9. Dispositif selon la revendication 8, **caractérisé** en ce que le poussoir (24) s'étend dans un plan qui est parallèle à l'axe (16) du cylindre de guidage (8) et qui coupe entre l'axe (16) du cylindre de guidage (8) et le bord (15) de la fenêtre (11) le plan qui passe par l'axe (16) du cylindre de guidage (8) et l'ouverture de la fenêtre (11).

10. Dispositif selon la revendication 8, **caractérisé** en ce que le plan (26) contenant l'axe (24') du poussoir (24) passe par l'axe (16) du cylindre de guidage (8).

11. Dispositif selon la revendication 10, **caractérisé** en ce qu'avec un organe de retenue (17) et un organe de positionnement (20) configurés en forme de broche, le plan (22) sous-tendu par leurs axes de broche (17', 20') et le plan (26) contenant l'axe (24') du poussoir (24) forment entre eux un angle (27) de 30°.

12. Dispositif selon la revendication 11, **caractérisé** en ce que le poussoir (24) est incliné par rapport à l'horizontale de la même manière que l'organe de retenue (17) et l'organe de positionnement (20), l'axe (24') du poussoir étant approximativement perpendiculaire à l'axe (5') du gobelet (5) appliqué contre le bord (15) de la fenêtre (11).

13. Dispositif selon une des revendications 8 à 12, **caractérisé** en ce que le poussoir (24) est maintenu dans la position retirée de l'espace intérieur (13) du cylindre de guidage (8) par un ressort, contre la force duquel le poussoir est avancé par impulsions contre le gobelet (5) par un entraînement à électro-aimant (29).

14. Dispositif selon la revendication 13, **caractérisé** en ce que l'entraînement à électro-aimant (29) fonctionne comme un aimant d'attraction.

15. Dispositif selon une des revendications 1 à 14, **caractérisé** en ce que la fenêtre (11) s'étend sur une partie de la hauteur du gobelet dans la direction de l'axe (16) du cylindre de guidage (8), et le barrage photoélectrique réflecteur (12) peut être déplacé sur la hauteur de la fenêtre (11) dans cette direction.

16. Dispositif selon une des revendications 1 à 15, **caractérisé** en ce que le barrage photoélectrique réflecteur (12) présente, pour le balayage du marquage, au moins deux pistes de lecture (32) superposées dans la direction de l'axe (16) du cylindre de guidage (8).

17. Dispositif selon une des revendications 1 à 16, **caractérisé** en ce que le barrage photoélectrique réflecteur (12) et l'organe de retenue (17) présentent, dans la direction de l'axe (16) du cylindre de guidage (8), une distance mutuelle qui, lorsque le gobelet (5) est maintenu sur l'organe de retenue (17), ne permet au marquage (4) du gobelet de se trouver à la hauteur du barrage photoélectrique réflecteur (12) que si le gobelet (5) se trouve dans le cylindre de guidage (8) avec son ouverture dirigée vers le bas, et en ce qu'est prévu, en dessous du cylindre de guidage (8), un puits d'empilage (9) recevant les gobelets (5) qui tombent vers le bas hors du cylindre de guidage (8) une fois qu'ils sont relâchés par l'organe de retenue (17).
